# EUROPÄISCHE PATENTSCHRIFT

(11) **EP 0 389 812 B1**
(45) Veröffentlichungstag und Bekanntmachung des Hinweises auf die Patenterteilung: **09.12.1992**
(21) Anmeldenummer: 90103818.2
(22) Anmeldetag: 27.02.1990
(51) Int. Cl.: E03C 1/042

(54) **Befestigungsvorrichtung**
Fastening device
Dispositif de fixation

(30) Priorität: 09.03.1989 DE 3907588
(43) Veröffentlichungstag der Anmeldung: 03.10.1990
(73) Patentinhaber: FRIEDRICH GROHE AKTIENGESELLSCHAFT, D-58675 Hemer (DE)
(72) Erfinder: Jensen, Hans-Jürgen, D-4777 Welver 2 (DE)

(56) Entgegenhaltungen:
- DE-A- 3 519 652
- DE-B- 1 209 516
- US-A- 2 903 712

## Beschreibung

Die Erfindung bezieht sich auf eine Vorrichtung zur Befestigung von Gegenständen, insbesondere Unterputzanschlußstücke für Wasserarmaturen oder Rohrleitungen, bei der der Gegenstand mittels eines oder mehrerer Stehbolzen mit Hilfe von Muttern gehalten ist.
Aus der Druckschrift DE-A-35 19 652 ist eine Befestigungsvorrichtung für Unterputzanschlußstücke von Sanitärarmaturen bekannt. Bei dieser Einrichtung ist für das Anschlußstück eine an der Gebäudewand befestigbare Platte vorgesehen, an der ein Stehbolzen befestigt ist, auf den dann das Anschlußstück aufgeschraubt werden kann. Nach dem Installieren der Anschlußrohrleitung ist eine Justierung des Anschlußstücks auf dem Stehbolzen nicht mehr möglich. Außerdem ist eine Körperschallisolierung bei dieser bekannten Anschlußvorrichtung nicht vorgesehen.

Der Erfindung liegt die Aufgabe zugrunde, eine justierbare Befestigungsvorrichtung, insbesondere für Anschlußstücke von an der Gebäudewand angeordneten Wassermischarmaturen, zu schaffen, wobei es mit zur Aufgabe gehört, die Vorrichtung so auszubilden, daß eine Körperschallisolierung möglich ist.

Diese Aufgabe wird erfindungsgemäß dadurch gelöst, daß auf dem oder den Stehbolzen je eine Stellmutter vorgesehen ist, die mit einem Bund an der Rückseite des Gegenstands mittelbar oder unmittelbar anliegt und mit einem Ansatz von der Rückseite des Gegenstands durch eine Halteöffnung des Gegenstands hindurchgreift, derart, daß sie von der Vorderseite des Gegenstands drehbar ist, und daß zur Fixierung des Gegenstands von der Vorderseite des Gegenstands je eine Kontermutter auf den oder die Stehbolzen aufgeschraubt ist und an der Vorderseite des Gegenstands mittelbar oder unmittelbar anliegt.
Weitere Ausgestaltungen der Erfindung sind in den Ansprüchen 2 bis 8 angegeben.

Die mit der Erfindung erzielbaren Vorteile bestehen insbesondere darin, daß ein nachträgliches Ausrichten des Befestigungsgegenstands ermöglicht wird. Die Erfindung kann insbesondere mit großem Vorteil für die Befestigung von Unterputzkomponenten, wie Anschlußstücke für Wasserarmaturen und ähnliche Bauteile, eingesetzt,werden, da durch die erfindungsgemäße Ausbildung das Ausrichten, wie Höhenausgleich, Winkelausgleich, während der Rohmontage erheblich erleichtert wird. Zusätzlich wird mit der Erfindung nach der Rohinstallation, d.h. Verlegen der Anschlußrohrleitungen für Kalt- und Warmwasser und dem Verputzen und Verfliesen der Gebäudewand eine Feinjustierung möglich, da die Stehbolzen mit der Stellmutter und der Kontermutter über die von einer Rosette abdeckbaren Maueröffnung zugänglich sind.
Schließlich kann durch die Erfindung mit relativ einfachen Mitteln durch die Ausbildung der Halteöffnung und der Zuordnung eines im Querschnitt U-förmigen, gummielastischen Ringes eine Körperschallisolierung erreicht werden.

Ein Ausführungsbeispiel der Erfindung ist in der Zeichnung dargestellt und wird im folgenden näher beschrieben. Es zeigt
Figur 1 eine Befestigungsvorrichtung mit einem Anschlußstück und einer daran befestigten Wassermischarmatur in der Schnittebene I gemäß Figur 3;
Figur 2a eine vergrößerte Darstellung eines alternativ ausgebildeten Teils der Befestigungsvorrichtung nach Figur 1;
Figur 2b eine vergrößerte Darstellung eines Teils der Befestigungsvorrichtung gemäß Figur 1;
Figur 3 die Befestigungsvorrichtung gemäß Figur 1 in der Schnittebene III.

Die Befestigungsvorrichtung weist eine Wandplatte 1 auf, die mit Hilfe von Dübelschrauben (in der Zeichnung nicht gezeigt) und Befestigungsbohrungen 11 an einer Gebäudewand befestigbar ist. Konzentrisch auf einem Kreisbogen sind etwa symmetrisch zueinander drei Stehbolzen 10 angeordnet, wie es insbesondere aus Figur 3 der Zeichnung zu entnehmen ist. Die Stehbolzen 10 sind dabei in Gewindebohrungen 12 der Wandplatte 1 gehaltert und mittels Kontermuttern 121 gesichert.
Auf die an der Gebäudewand befestigte Wandplatte 1 ist ein Anschlußstück 2 aufsteckbar, wobei an dem Anschlußstück 2 ohrenförmige Laschen 27 angeformt sind, in denen jeweils eine Halteöffnung 25 ausgebildet ist. Das Anschlußstück 2 weist außerdem einen vorstehenden Anschlußstutzen 21 auf, an dem eine Wassermischarmatur 22 mit Hilfe eines Bewegungsgewindes 211 anschließbar ist. Zur Abdeckung der Gebäudewandöffnung ist außerdem auf der Wassermischarmatur 22 eine Rosette 23 angeordnet. Das Anschlußstück 2 weist außerdem Anschlüsse 24 für die Versorgungsleitungen von Kalt- und Warmwasser auf, wobei im anschließenden Strömungskanal im Anschlußstück 2 jeweils ein Vorabsperrventil 241 zur Absperrung oder Regulierung des Wasserzuflusses angeordnet ist. Außerdem ist das Anschlußstück 2 zur Gebäudewand hin mit einem Schaumstoffmantel 20 zur Schallisolierung versehen.

Zur Befestigung und Justierung des Anschlußstücks 2 auf den Stehbolzen 10 ist jeweils auf dem durchgehenden Gewinde des Stehbolzens 10 zunächst eine Stellmutter 3 aufgeschraubt, die, wie es aus Figur 2a zu entnehmen ist, aus einem Bund 33 und einem durch die Halteöffnung 25 hindurchreichenden Ansatz 31 gebildet wird. Der Ansatz 31 weist dabei im Bereich der Durchtrittsöffnung eine etwa zylindrische Hülse 311 auf, während das vorstehende Ende 312 mit Kantflächen 32 für den Ansatz eines Schlüssels versehen ist. Zur Körperschallisolierung ist die Halteöffnung 25 in dem Anschlußstück mit einem im Querschnitt etwa U-förmig gestalteten, gummielastischen Ring 26 ausgekleidet. An den beiden Stirnseiten des Rings 26 ist jeweils eine Unterlegscheibe 5 angeordnet, damit eine gute Lagerung und Drehmöglichkeit der Stellmutter 3 und der nachfolgend beschriebenen Kontermutter 4 gegeben ist. Oberhalb des vorstehenden Endes 312 der Stellmutter 3 ist die Kontermutter 4 auf das Gewinde des Stehbolzens 10 aufgeschraubt. Die Kontermutter 4 hat dabei am äußeren Bereich einen vorstehenden Kragen 41, der das vorstehende Ende 312 umfaßt und mit der Stirnseite an der Unterlegscheibe 5 anliegt. Beim Kontervorgang liegt somit die Kontermutter 4 an dem vorstehenden Ende 312 auf, während der Kragen 41 an der Unterlegscheibe 5 an der Stirnfläche des Rings 26 anliegt.
Alternativ kann die Befestigung und Justierung auf den Stehbolzen 10 auch mit jeweils einer Stellmutter 3 und Kontermutter 4, wie es aus Figur 2b zu entnehmen ist, erfolgen. Hierbei ist ein Kragen 42 an der Kontermutter 4 ausgebildet, an dem ein drehbarer, aber axial festliegender Ring 43 angeordnet ist. Beim Kontervorgang kann somit die Kontermutter 4 mit dem Kragen 42 gedreht werden, während der Ring 43 in seiner Drehstellung verharren kann und nur axial zur Anlage an den elastischen Ring 26 gelangt. Mit dieser Ausbildung ist eine erleichterte Montage möglich, da die separaten Unterlegscheiben entfallen können.

Die Befestigungsvorrichtung kann in folgender Weise bei der Installation der Wassermischarmatur 22 eingesetzt werden:
Bei der Rohinstallation wird zunächst auf der rohen Gebäudewand die Wandplatte 1 mit Dübelschrauben an den Befestigungsbohrungen 11 fixiert. Nunmehr kann das Anschlußstück 2 allein, d.h. die Wassermischarmatur 22 mit dem Drehsicherungselement und dem zwischen der Wassermischarmatur 22 und dem Anschlußstutzen 21 angeordneten Paßstück 28 sind von dem Bewegungsgewinde 211 abgeschraubt bzw. von dem Anschlußstutzen 21 entfernt, auf die Stehbolzen 10 aufgesteckt und mit Hilfe eines Steckschlüssels auf den Abstand und die Winkellage zur Gebäudewand justiert und an den Anschlüssen 24 die Versorgungsleitungen für Kalt- und Warmwasser angeschlossen werden. Danach kann auf der Stirnseite des Anschlußstutzens 21 eine Einbauschablone befestigt werden, die für die später folgende Verputzung und evtl. Verfliesung der Gebäudewand den nötigen Freiraum bzw. den Schacht für den Einsatz der Wassermischarmatur 22 bestimmt. Nunmehr können die Versorgungsleitungen mit Hilfe der Vorabsperrventile 241 auf Dichtheit abgedrückt und anschließend gespült werden. Damit ist die Rohinstallation des Anschlußstücks 2 für eine Wassermischarmatur 22 abgeschlossen und die Fertigstellung der Gebäudewand - Verputzen, Verfliesung - kann erfolgen.
Sobald die groben Bauarbeiten abgeschlossen sind, kann dann die Einbauschablone aus dem Mauerwerk entfernt werden und nunmehr die Wassermischarmatur mit Hilfe des Bewegungsgewindes 211 und der Verdrehsicherungen sowie des Paßstücks 28 angeschlossen werden. Sollte im Hinblick auf die relativ groben bauüblichen Ausführungstoleranzen eine Nachjustierung des Anschlußstücks erforderlich sein, so können über den von der Einbauschablone erstellten Wandschacht mit Hilfe eines Steckschlüssels die Kontermuttern 4 gelöst werden und danach mit den Stellmuttern 3 eine Feinjustierung, insbesondere bezüglich der rechtwinkligen Herausführung der Wassermischarmatur 22 aus der Gebäudewand, erfolgen. Danach kann das Anschlußstück 2 durch das Aufschrauben der Kontermuttern 4 in der geänderten Lage zur Gebäudewand wieder fixiert und die Wandöffnung mit Hilfe der Rosette 23 verschlossen werden.

## Patentansprüche

1. Vorrichtung zur Befestigung von Gegenständen, insbesondere Unterputzanschlußstücke für Wasserarmaturen oder Rohrleitungen, bei der der Gegenstand mittels eines oder mehrerer Stehbolzen (10) mit Hilfe von Muttern (3,4) gehalten ist, dadurch gekennzeichnet, daß auf dem oder den Stehbolzen (10) je eine Stellmutter (3) vorgesehen ist, die mit einem Bund (33) an der Rückseite des Gegenstands mittelbar oder unmittelbar anliegt und mit einem Ansatz (31) von der Rückseite des Gegenstands durch eine Halteöffnung (25) des Gegenstands hindurchgreift, derart, daß sie von der Vorderseite des Gegenstands drehbar ist, und daß zur Fixierung des Gegenstands von der Vorderseite des Gegenstands je eine Kontermutter (4) auf den oder die Stehbolzen (10) aufgeschraubt ist und an der Vorderseite des Gegenstands mittelbar oder unmittelbar anliegt.

2. Vorrichtung nach Anspruch 1, dadurch gekennzeichnet, daß der Ansatz (31) im Bereich der Halteöffnung (25) des Gegenstands als zylindrische Hülse (311) ausgebildet ist und am vorstehenden Ende (312) Kantflächen (32) für den Ansatz eines Schlüssels aufweist.

3. Vorrichtung nach Anspruch 1 oder 2, dadurch gekennzeichnet, daß die Kontermutter (4) mit einem Kragen (41;42,43) über das vorstehende Ende (312) der Hülse (311) in Richtung auf den Gegenstand greift, wobei der Kragen (41;42,43) einen Gegenanschlag zu dem an der Rückseite der Stellmutter (3) angeformten Bund (33) bildet, von dem der Gegenstand axial gehalten ist.

4. Vorrichtung nach wenigstens einem der Ansprüche 1 bis 3, dadurch gekennzeichnet, daß als Gegenstand ein Anschlußstück (2) für Sanitärarmaturen mit mehreren Stehbolzen (10) vorgesehen ist, wobei die Halteöffnungen (25) jeweils mit einem im querschnitt U-förmigen, gummielastischen Ring (26) zur Körperschallisolierung ausgekleidet sind, und die Stellmutter (3) so bemessen ist, daß der Ring (26) von dem Bund (33) und der zylindrischen Hülse (311) umfaßt ist, während die Kontermutter (4) an der Stirnfläche des vorstehenden Endes (312) des Ansatzes (31) aufliegt und mit dem Kragen (41;42,43) an der Stirnfläche des Rings (26) anliegt.

5. Vorrichtung nach Anspruch 4, dadurch gekennzeichnet, daß an den äußeren Stirnflächen des Ringes (26) zwischen dem Bund (33) und dem Kragen (41) Unterlegscheiben (5) vorgesehen sind.

6. Vorrichtung nach Anspruch 4, dadurch gekennzeichnet, daß an der vorstehenden Stirnseite des Kragens (42) der Kontermutter (4) ein axial festliegender, drehbarer Ring (43) angeordnet ist.

7. Vorrichtung nach einem der Ansprüche 4, 5 oder 6, dadurch gekennzeichnet, daß eine an der Gebäudewand fixierbare Wandplatte (1) vorgesehen ist, an der auf einem Kreisbogen etwa symmetrisch drei Stehbolzen (10) befestigt sind, an denen das Anschlußstück (2) mit entsprechenden Halteöffnungen (25), Stellmuttern (3) und Kontermuttern (4) fixiert ist.

8. Vorrichtung nach wenigstens einem der Ansprüche 4 bis 7, dadurch gekennzeichnet, daß die Stehbolzen (10) konzentrisch zum Anschlußstutzen (21) des Anschlußstücks (2) angeordnet sind und von einer auf dem Gehäuse der Wassermischarmatur (22) angeordneten Rosette (23) in der Gebäudewand verdeckbar sind.

## Claims

1. Device for securing objects, especially buried connecting pieces for water fittings or pipework, wherein the object is held by one or more stud bolts (10) by means of nuts (3,4), characterised in that on the or each stud bolt (10) an adjusting nut (3) is provided which bears indirectly or directly with a shoulder (33) on the rear side of the object and engages through a retaining aperture (25) of the object with an extension (31) through from the rear side of the object in such a way as to be rotatable from the front side of the object, and in that in order to fix the object a counter-nut (4) is screwed from the front side of the object onto the or each stud bolt (10) and bears indirectly or directly on the front side of the object.

2. Device according to Claim 1, characterised in that the extension (31) is formed in the region of the retaining aperture (25) of the object as a cylindrical sleeve (311) and has at the projecting end (312) edge faces (32) onto which a spanner can be fitted.

3. Device according to Claim 1 or 2, characterised in that the counter-nut (4) engages with a collar (41; 42,43) over the projecting end (312) of the sleeve (311) in the direction of the object, with the collar (41; 42,43) forming a counter stop member to the shoulder (33) which is formed on the rear side of the adjusting nut (3) and by which the object is secured axially.

4. Device according to at least one of Claims 1 to 3, characterised in that as the object a connecting piece (2) for sanitary fittings with a plurality of stud bolts (10) is provided, the retaining apertures (25) each being lined with a rubbery elastic ring (26), U-shaped in cross-section, for structure-borne noise insulation, and the adjusting nut (3) is of such dimensions that the ring (26) is surrounded by the shoulder (33) and the cylindrical sleeve (311), while the counter nut (4) bears on the end face of the projecting end (312) of the extension (31) and bears with the collar (41; 42,43) on the end face of the ring (26).

5. Device according to Claim 4, characterised in that washers (5) are provided on the outer end faces of the ring (26) between the shoulder (33) and the collar (41).

6. Device according to Claim 4, characterised in that a ring (43) is rotatable and axially fixed on the projecting end face of the collar (42) of the counter-nut (4).

7. Device acccording to one of Claims 4, 5 or 6, characterised in that a wall plate (1) that can be fixed to a wall of the building is provided, on which there are fastened approximately symmetrically in an arc three stud bolts (10) on which the connecting piece (2) is fixed by corresponding retaining apertures (25), adjusting nuts (3) and counter-nuts (4).

8. Device according to at least one of Claims 4 to 7, characterised in that the stud bolts (10) are arranged concentrically with the connecting sleeve (21) of the connecting piece (2) and can be concealed in the building wall by a rose (23) arranged on the housing of the water mixer fitting (22).

## Revendications

1. Dispositif de fixation de pièces notamment de pièces de raccordement encastrées pour des robinets ou des conduites, la pièce étant maintenue à l'aide d'un ou plusieurs goujons debout (10) avec des écrous (3, 4), caractérisé en ce que sur le ou les goujons debout (10), il est prévu chaque fois un écrou de réglage (3), qui s'applique par une bride (33) contre la face arrière de la pièce, de manière directe ou indirecte et traverse par un prolongement (31), un orifice de fixation (25) de la pièce en partant du côté arrière de la pièce de façon à pouvoir être tourné par la face avant de la pièce et en ce que pour bloquer la pièce, on visse sur le ou les goujons debout (10), chaque fois un contre-écrou (4) en passant par la face avant de la pièce, cet écrou s'appliquant directement ou indirectement contre la face avant de la pièce.

2. Dispositif selon la revendication 1, caractérisé en ce que le prolongement (31) est en forme de manchon, cylindrique (311) au niveau de l'orifice de fixation (25) de la pièce et en ce que son extrémité (312) en saillie comporte des méplats (32) pour la prise d'une clé.

3. Dispositif selon la revendication 1 ou 2, caractérisé en ce que le contre-écrou (4) déborde par un collet (41, 42, 43) par-dessus l'extrémité en saillie (312) du manchon (311) en direction de la pièce, le collet (41, 42, 43) formant une contre-butée pour la bride (33) réalisée sur la face arrière de l'écrou de réglage (3), pour maintenir axialement la pièce.

4. Dispositif selon au moins l'une des revendications 1 à 3, caractérisé en ce que la pièce est une pièce de raccordement (2) pour des robinets sanitaires à plusieurs goujons debout (10), les orifices de fixation (25) étant revêtus chacun d'une bague en caoutchouc élastique (26) à section en forme de U pour l'isolation phonique du corps de robinet, et en ce que l'écrou de réglage (3) est dimensionné pour que la bague (26) soit entourée par la bride (33) et le manchon cylindrique (311), alors que le contre-écrou (4) s'appuie sur la surface frontale de l'extrémité en saillie (312) du prolongement (31) et vient avec le collet (41, 42, 43) contre la surface frontale de la bague (26).

5. Dispositif selon la revendication 4, caractérisé par des rondelles (5) sont prévues sur la face frontale extérieure de la bague (26) entre la bride (33) et le collet (41).

6. Dispositif selon la revendication 4, caractérisé par une bague (43), fixée axialement mais susceptible de tourner, sur l'extrémité frontale en saillie du collet (42) du contre-écrou (4).

7. Dispositif selon l'une des revendications 4, 5, 6, caractérisé par une plaque (1) susceptible d'être fixée au mur et sur laquelle sont fixés trois goujons debout (10) de manière symétrique sur un arc de cercle, goujons sur lesquels se fixent la pièce de raccordement (2) avec les orifices de fixation (25) correspondants, les écrous de réglage (3) et les contre-écrous (4).

8. Dispositif selon au moins l'une des revendications 4 à 7, caractérisé en ce que les goujons debout (10) sont montés concentriquement à l'ajutage de raccordement (21) de la pièce de raccordement (2) et sont cachés dans le mur par une rosace (23) montée sur le boîtier du corps de robinet mélangeur (22).
